# FASCICULE DE BREVET EUROPEEN

(11) **EP 1 833 324 B1**
(45) Date de publication et mention de la délivrance du brevet: **17.09.2008**
(21) Numéro de dépôt: 05822933.7
(22) Date de dépôt: 25.11.2005
(51) Int. Cl.: A45D 40/26

(54) **ENSEMBLE DE CONDITIONNEMENT ET D'APPLICATION D'UN MASCARA, ET SON UTILISATION POUR LE MAQUILLAGE**
APPLIZIER- UND VERPACKUNGSEINHEIT FÜR WIMPERNTUSCHE UND DEREN MAKEUP-VERWENDUNG
APPLICATION AND PACKAGING UNIT FOR MASCARA AND USE THEREOF FOR MAKEUP

(30) Priorité: 25.11.2004 FR 0412526
(43) Date de publication de la demande: 19.09.2007
(73) Titulaire: L V M H RECHERCHE, 45800 St. Jean de Braye (FR)
(72) Inventeur: TRANCHANT, Jean-François, 45760 Marigny-les-Usages (FR)
(74) Mandataire: Burbaud, Eric
(86) Numéro de dépôt international: PCT/FR2005/002937
(87) Numéro de publication internationale: WO 2006/056699

(56) Documents cités:
- WO-A-20/04071870
- US-A- 6 158 912

## Description

L'invention concerne un ensemble de conditionnement et d'application d'un mascara. L'invention concerne aussi un procédé d'utilisation d'un tel ensemble pour le maquillage, en particulier pour le maquillage des cils.

Le conditionnement pour application d'un mascara, en particulier lorsque celui-ci est un produit liquide plus ou moins visqueux, est délicat. En effet, il faut d'une part assurer le stockage en atmosphère scellée ou close dans une chambre de conditionnement, et d'autre part être capable d'assurer la distribution efficace du mascara stocké, à la demande de l'utilisatrice. Cela est d'autant plus délicat que les formules actuelles de mascara sont habituellement thixotropes, avec une viscosité relativement élevée. Il est dès lors avantageux de pouvoir bien malaxer ledit mascara, afin de casser sa viscosité de repos, et ainsi d'en assurer une fluidification efficace, et donc un chargement satisfaisant de la brosse en ledit mascara.

Le brevet US 6,158,912 décrit un récipient pour produit cosmétique pâteux comprenant une paroi définissant une chambre intérieure, au moins une partie de la paroi étant flexible. Le récipient comporte un col qui permet un accès à l'intérieur de ladite chambre. Un applicateur (ou tête applicatrice) est localisé dans le récipient et est attaché à un couvercle qui ferme le récipient au niveau du col. Le fait de presser sur la paroi flexible du récipient permet à l'utilisatrice de déposer directement du produit sur l'applicateur, qui risquerait autrement de rester inaccessible en raison de la viscosité élevée du produit pâteux.

Or cette configuration, si elle permet effectivement d'éviter un tel gaspillage de produit, présente de nombreux inconvénients dans le cas où le produit est un mascara généralement thixotrope et visqueux. En effet, ledit applicateur gêne l'action de malaxage qui est dès lors beaucoup moins efficace. De plus, dans ce cas, l'applicateur risque de s'abîmer irrémédiablement pendant ledit malaxage.

Par ailleurs, la plupart des dispositifs applicateurs de mascara liquide existants sont généralement de type comportant une flaconnette et une tige applicatrice. Or, les dispositifs de ce type présentent également l'inconvénient de ne pas permettre aisément l'utilisation complète du produit contenu dans ladite flaconnette lorsque la quantité restante, après de multiples usages, est faible. En effet, la viscosité des mascaras augmente au fur et mesure que s'évaporent, de manière inévitable par contact avec l'atmosphère, les composants les plus volatiles de ce produit liquide, ce qui, combiné au caractère thixotrope déjà mentionné, peut conduire à un écoulement insuffisant du mascara pour enduire la tige applicatrice de manière satisfaisante.

L'ensemble de conditionnement et d'application selon l'invention permet de pallier le problème décrit précédemment, et d'apporter d'autres avantages. Un des objets de l'invention est de proposer un ensemble de conditionnement et d'application de mascara, qui permette de bien malaxer le mascara lorsque celui-ci est présent dans ledit ensemble, de façon à en assurer une fluidification la plus efficace possible. Ceci est particulièrement approprié au cas où le mascara est thixotrope et visqueux.

Ainsi, l'ensemble selon l'invention est un ensemble de conditionnement et d'application d'un mascara, ledit ensemble comprenant :
- un récipient creux destiné à contenir le mascara, présentant un axe principal de symétrie (X'X), et comportant une paroi définissant un espace intérieur et une ouverture, au moins une partie supérieure de la paroi étant rigidifiée, et au moins une partie inférieure de la paroi étant flexible et apte à être mue d'une position expansée à une position forcée,
- des moyens de fermeture destinés à obturer de manière amovible ladite ouverture, et
- une tête applicatrice portée par une tige solidaire des moyens de fermeture, ladite tête applicatrice étant montée de manière à être, en position fermée des moyens de fermeture, apte à être mise en contact avec le mascara à l'intérieur dudit récipient creux,
ledit ensemble étant **caractérisé en ce que** la tête applicatrice est située en majeure partie en regard de la partie supérieure rigidifiée de la paroi, en projection sensiblement perpendiculaire par rapport audit axe principal (X'X) dudit récipient creux.

De préférence selon l'invention, la tête applicatrice n'est pas située au voisinage de l'ouverture.

Par « mascara», on entend selon l'invention, un produit liquide plus ou moins visqueux, destiné principalement au maquillage des cils. De façon classique, un tel mascara est généralement thixotrope.

Par « majeure partie», on entend selon l'invention au moins 50%, de préférence au moins 60%, de la dimension la plus longue de la tête applicatrice. Ladite dimension est de préférence dans le prolongement de la tige.

Par « tige », on entend selon l'invention une partie sensiblement allongée à symétrie axiale. La tige est généralement rectiligne, mais elle peut aussi être courbée.

Par « axe de la tige», on entend selon l'invention l'axe de la tige dans la partie qui se situe côté tête applicatrice.

Par « apte à être mis en contact», on entend selon l'invention qu'un contact au moins partiel peut être réalisé. Un tel contact est selon l'invention soit spontané (i.e. que la tête applicatrice est en contact avec le mascara en position fermée dudit ensemble), soit non spontané (i.e. qu'une action a besoin d'être exercée, par exemple une action de pression par une utilisatrice, telle qu'explicitée ci-après, pour que ledit contact soit effectif).

L'invention concerne aussi un ensemble de conditionnement et d'application d'un mascara, ledit ensemble comprenant :
- un récipient creux destiné à contenir le mascara, présentant un axe principal de symétrie (X'X), et comportant une paroi définissant un espace intérieur et une ouverture, au moins une partie supérieure de la paroi étant rigidifiée, et au moins une partie inférieure de la paroi étant flexible et apte à être mue d'une position expansée à une position forcée,
- des moyens de fermeture destinés à obturer de manière amovible ladite ouverture, et
- une tête applicatrice portée par une tige solidaire des moyens de fermeture, ladite tête applicatrice étant montée de manière à être, en position fermée des moyens de fermeture, apte à être mise en contact avec le mascara à l'intérieur dudit récipient creux,
ledit ensemble étant **caractérisé en ce que** la partie inférieure de la paroi définit un volume compris entre 15% et 60%, de préférence entre 20% et 40%, du volume de l'espace total défini par la paroi dudit récipient creux.

A titre d'exemple non limitatif, la tête applicatrice est une plume floquée, un feutre, une brosse, ou un pinceau, de préférence une brosse. Ladite brosse est généralement et de préférence telle qu'elle comporte des poils dont au moins une partie s'étend radialement dans une section perpendiculaire à l'axe de la tige. Ladite brosse est de préférence d'axe longitudinal rectiligne.

Tel qu'exposé précédemment, l'ensemble selon l'invention permet de bien fluidifier le mascara susceptible d'être présent dans ledit ensemble, compte tenu du caractère thixotrope de ce produit, par le passage de la position expansée de la partie flexible à la position forcée, et ce, de façon répétée, typiquement une, deux ou trois fois. Il permet aussi de bien charger la tête applicatrice en mascara, en vue de son application.

Dans un mode de réalisation de l'invention, l'ensemble comprend au moins un col solidaire de ladite paroi, généralement au voisinage de son ouverture. Dans un tel cas, de préférence, ledit ensemble comprend en outre au moins un moyen d'essorage le plus souvent solidaire dudit col et généralement monté au moins en partie à l'intérieur de celui-ci.

Typiquement, la rigidification de ladite partie supérieure de la paroi du récipient est obtenue par la présence d'au moins un matériau rigide, soit que la partie supérieure de la paroi est constituée au moins en partie d'un tel matériau rigide, soit que cette partie supérieure est recouverte par une pièce constituée au moins en partie d'un tel matériau rigide. De préférence, ledit matériau rigide est choisi dans le groupe formé par les polyéthylènes tels que les polyéthylènes basse densité, les polyéthylènes haute densité, et les mélanges de polyéthylènes de densités différentes ; les polyoxyméthylènes ; le polypropylène ; le poly (chlorure de vinyle) ou PVC ; les polyesters ; les polyamides ; les Nylon® ; et les mélanges d'autres plastiques tels que les mélanges de polycarbonate et de polypropylène; et leurs mélanges. De préférence, le matériau rigide est en polyoxyméthylène.

De préférence, la flexibilité de ladite partie inférieure de la paroi du récipient est obtenue par la présence dans sa composition d'au moins un matériau flexible. Ledit matériau flexible est le plus souvent un matériau élastomère ou thermoplastique, tel qu'un silicone, un silicone fluoré, un caoutchouc butyl ou copolymère isobutylène - isoprène (ou « butyl rubber » en anglais), un caoutchouc nitrile ou copolymère butadiène - nitrile (ou NBR, pour « Nitryl Butadiene Rubber » en anglais), le VITON® (marque déposée par la société DuPont), un copolymère acétate de vinyl - éthylène (EVA), un copolymère séquencé amide polyéther, un élastomère polyester, un caoutchouc d'éthylène et de propylène (EPM pour les copolymères ou EPDM pour les terpolymères comportant des diènes), un polyuréthanne, un styrène - éthylène - styrène (SES), un styrène - butadiène - styrène (SBS), un styrène - isoprène - styrène, un styrène / butylène-éthylène /styrène, un latex, synthétique ou non, et un caoutchouc, et leurs mélanges.

L'invention concerne aussi un procédé d'utilisation d'un ensemble selon l'invention pour le maquillage, en particulier pour le maquillage des cils. De préférence, un tel procédé est tel que le mascara est thixotrope.

L'invention sera mieux comprise et d'autres caractéristiques et avantages apparaîtront à la lecture de la description qui va suivre, donnée à titre d'exemple non limitatif, par référence aux figures 1 à 3.

La figure 1 représente de façon schématique une vue en perspective d'un ensemble de conditionnement et d'application 1 selon l'invention.

La figure 2 représente de façon schématique une coupe selon un plan de coupe II-II dudit ensemble 1 de la figure 1.

La figure 3 représente de façon schématique un agrandissement partiel de la figure 2.

La figure 1 représente de façon schématique une vue en perspective d'un ensemble 1 selon l'invention. La figure 1 sera explicitée en liaison avec la figure 2 qui représente de façon schématique une coupe selon le plan de coupe II-II de la figure 1. La figure 2 est elle-même agrandie partiellement dans la figure 3 pour faciliter la compréhension.

L'ensemble 1 selon l'invention comporte une paroi 6 formant récipient creux et définissant un espace intérieur ou réservoir, partiellement rempli d'un mascara M. La paroi 6 est constituée d'une paroi flexible 6 composée de trois parties 6a, 6b et 6c. L'ensemble 1 comporte aussi une pièce rigide ou bague 5, qui recouvre la partie supérieure 6b de la paroi 6, selon le mode de réalisation représenté sur les figures 1 à 3 qui sera explicité ci-après. Il est également possible, sans sortir du cadre de la présente invention, que la partie supérieure de la paroi soit elle-même rigide, tandis que la partie inférieure est souple, ces deux parties étant assemblées, par exemple par soudure. Dans un tel cas non représenté, la présence de la pièce 5 n'est plus nécessaire.

Ainsi, en vue de l'extérieur en perspective (voir figure 1), il est possible de distinguer une pièce rigide 5 et une partie inférieure 6a flexible. Le recouvrement de la partie supérieure 6b de la paroi 6 par la pièce rigide 5 permet donc avantageusement d'assurer une rigidification de la partie supérieure 6b de la paroi 6. De plus, la pièce rigide 5 facilite la préhension de l'ensemble de conditionnement (1) selon l'invention au moment du malaxage du mascara.

L'ensemble 1 comprend aussi des moyens de fermeture (2,3a) composés d'un capot 2 et d'une partie d'un ensemble de tige 3, solidaire dudit capot 2. Ledit ensemble de tige 3 est constitué d'une partie supérieure 3a dite porte-tige, qui appartient aux moyens de fermeture selon l'invention, et d'une tige proprement dite 3b, sur la partie inférieure 3c de laquelle est montée la tête applicatrice 4. Dans le cas représenté en figure 2, la tige 3b et la tête applicatrice 4 sont sensiblement rectilignes dans le prolongement l'une de l'autre. La tête applicatrice 4 est par exemple clipsée en force sur la partie 3c inférieure de la tige 3b.

Le dispositif 1 comporte une ouverture en sa partie supérieure. Un col 7, généralement en matériau rigide, est monté au voisinage de ladite ouverture. Le col 7 et la pièce rigide 5 ont été assemblés par vissage. Le maintien de la paroi 6 est assuré en comprimant la partie supérieure 6c de la paroi 6 contre la pièce rigide 5 par vissage du col 7. Un joint 9, généralement en nitrile, permet d'assurer l'étanchéité de l'ensemble 1 une fois fermé par les moyens de fermeture (2, 3a). Le porte-tige 3a et le capot 2 ont été collés l'un à l'autre. Avantageusement dans le cas de l'ensemble 1 représenté ici dans les figures 2 et 3, le col 7 est solidaire d'un moyen d'essorage 8 qui agit par contrainte mécanique lors de l'ouverture de l'ensemble 1 et de la sortie de la tête applicatrice 4 de l'ensemble 1. Généralement, le moyen d'essorage 8 pénètre au moins en partie dans le col 7, comme représenté sur la figure 2.

Il est également possible, sans sortir du cadre de la présente invention, que le porte-tige 3a n'entre pas en contact avec le joint 9, mais soit fixé plus haut, par exemple par collage, au sein du capot 2. Un tel cas n'est pas représenté ici.

La contrainte que l'on peut exercer sur la partie inférieure 6a flexible de la paroi 6 est le plus souvent une contrainte pour passer de la position expansée à la position forcée, généralement exercée par l'utilisatrice. De façon particulièrement avantageuse selon l'invention, cette contrainte n'exerce aucune action directe sur la tête applicatrice 4. Elle permet surtout, de façon particulièrement avantageuse selon l'invention, de malaxer le mascara M pour le fluidiser.

Les traits en pointillés sur la figure 2 indiquent une position qui sera qualifiée par la suite de forcée, c'est-à-dire une position de pression sur la partie inférieure flexible 6a de la paroi 6 de manière à favoriser la fluidification du mascara M. La partie inférieure flexible 6a est apte à être contrainte dans différentes directions, tant transversales par rapport à l'axe principal X'X du récipient que longitudinale à partir de la base de celui-ci. On notera qu'une pression sur la paroi flexible de la base du récipient permet de faire remonter le niveau du mascara M.

L'autre position de la partie inférieure flexible 6a, qui est celle représentée en traits pleins sur la figure 2, est une position expansée, au repos et par défaut, en l'absence de contrainte.

Ainsi, l'invention présente un double avantage. D'une part le dispositif selon l'invention permet de faire diminuer la viscosité du produit par malaxage, et par là de faciliter son utilisation, et d'autre part il permet d'enduire la tête applicatrice même lorsque la quantité de mascara restant dans le récipient est faible et devenue plus visqueuse, ce qui est le cas après de multiples usages.

### Mode de fabrication à titre d'exemple

L'ensemble de conditionnement et d'application de mascara de l'exemple est sensiblement tel que l'ensemble 1 représenté sur les figures 1 à 3. Les pièces 7 et 5 sont réalisées en décolletage, en polyoxyméthylène. Elles sont généralement assemblées par vissage. La pièce 6 est réalisée par empreinte dans un moule, avec plan de joint sur toute sa hauteur, son éjection du moule s'effectuant par gonflage manuel. Le volume du réservoir est de 5 à 15 ml, de préférence de 5 à 10 ml.

## Revendications

1. Ensemble de conditionnement et d'application (1) d'un mascara (M), ledit ensemble (1) comprenant :
• un récipient creux (5, 6).destiné à contenir le mascara (M), présentant un axe principal de symétrie (X'X), et comportant une paroi (6) définissant un espace intérieur et une ouverture, au moins une partie supérieure (6b) de la paroi (6) étant rigidifiée, et au moins une partie inférieure (6a) de la paroi (6) étant flexible et apte à être mue d'une position expansée à une position forcée,
• des moyens de fermeture (2,3a) destinés à obturer de manière amovible ladite ouverture, et
• une tête applicatrice (4) portée par une tige (3b) solidaire des moyens de fermeture (2,3a), ladite tête applicatrice (4) étant montée de manière à être, en position fermée des moyens de fermeture (2,3a), apte à être mise en contact avec le mascara (M) à l'intérieur dudit récipient creux (5,6),
ledit ensemble (1) étant **caractérisé en ce que** la tête applicatrice (4) est située en majeure partie en regard de la partie supérieure (6b) rigidifiée de la paroi (6), en projection sensiblement perpendiculaire par rapport audit axe principal (X'X) du récipient creux (5,6).

2. Ensemble selon la revendication 1, dans lequel la partie inférieure (6a) de la paroi (6) définit un volume compris entre 15% et 60%, de préférence entre 20% et 40%, du volume de l'espace total défini par la paroi (6) du récipient creux (5,6).

3. Ensemble (1) selon la revendication 1 ou 2 comprenant en outre au moins un col (7) solidaire de ladite paroi (6).

4. Ensemble (1) selon la revendication 3 comprenant en outre au moins un moyen d'essorage (8) solidaire dudit col (7).

5. Ensemble (1) selon l'une des revendications précédentes, dans lequel ladite tête applicatrice (4) est une plume floquée, un feutre, une brosse, ou un pinceau.

6. Ensemble (1) selon la revendication 5, dans lequel ladite tête applicatrice est une brosse, ladite brosse (4) étant de préférence d'axe longitudinal rectiligne.

7. Ensemble (1) selon l'une des revendications 1 à 6, dans lequel la partie supérieure (6b) de la paroi (6) du récipient creux (5,6) est constituée au moins en partie d'un matériau rigide.

8. Ensemble (1) selon l'une des revendications 1 à 6, dans lequel la partie supérieure (6b) de la paroi (6) du récipient creux (5,6) est recouverte par une pièce (5) constituée au moins en partie d'un matériaux rigide.

9. Ensemble selon la revendication 7 ou 8, dans lequel le matériau rigide est choisi dans le groupe formé par les polyéthylènes tels que les polyéthylènes basse densité, les polyéthylènes haute densité, et les mélanges de polyéthylènes de densités différentes ; les polyoxyméthylènes ; le polypropylène ; le poly (chlorure de vinyle); les polyesters ; les polyamides ; les Nylon® ; et les mélanges d'autres plastiques tels que les mélanges de polycarbonate et de polypropylène; et leurs mélanges, le matériau rigide étant de préférence en polyoxyméthylène.

10. Ensemble (1) selon l'une des revendications précédentes, dans lequel la flexibilité de la partie inférieure (6a) de la paroi (6) du récipient creux (5,6) est obtenue par la présence dans sa composition d'au moins un matériau flexible.

11. Ensemble selon la revendication 10, dans lequel ledit matériau flexible est un matériau élastomère ou thermoplastique, tel qu'un silicone, un silicone fluoré, un caoutchouc butyl, un caoutchouc nitrile, le VITON®, un copolymère acétate de vinyl - éthylène (EVA), un copolymère séquencé amide polyéther, un élastomère polyester, un caoutchouc d'éthylène et de propylène, un polyuréthanne, un styrène - éthylène - styrène (SES), un styrène - butadiène - styrène (SBS), un styrène - isoprène - styrène, un styrène / butylène-éthylène / styrène, un latex, synthétique ou non, et un caoutchouc, et leurs mélanges.

12. Utilisation d'un ensemble (1) selon l'une des revendications précédentes pour le maquillage, en particulier pour le maquillage des cils.

13. Utilisation selon la revendication 12 dans lequel le mascara est thixotrope.

## Claims

1. A packaging and applicator assembly (1) for applying mascara (M), said assembly (1) comprising:
• a hollow receptacle (5, 6) for containing the mascara (M), said receptacle presenting a main axis of symmetry (X'X) and including a wall (6) defining an inside space and an opening, at least a top portion (6b) of the wall (6) being stiffened, and at least a bottom portion (6a) of the wall (6) being flexible and capable of being moved from an expanded position to a squeezed position;
• closure means (2, 3a) for closing said opening in removable manner; and
• an applicator head (4) that is carried by a stem (3b) that is secured to the closure means (2, 3a), said applicator head (4) being mounted in such a manner as to be capable of being put into contact with the mascara (M) inside said hollow receptacle (5, 6) when the closure means (2, 3a) are closed;
said assembly (1) being **characterized in that** a major fraction of the applicator head (4) is situated facing the stiff top portion (6b) of the wall (6) in substantially perpendicular projection relative to said main axis (X'X) of the hollow receptacle (5, 6).

2. An assembly according to claim 1, in which the bottom portion (6a) of the wall (6) defines a volume lying in the range 15% to 60%, and preferably in the range 20% to 40%, of the volume of the total space defined by the wall (6) of the hollow receptacle (5, 6).

3. An assembly (1) according to claim 1 or claim 2, further including at least one neck (7) that is secured to said wall (6).

4. An assembly (1) according to claim 3, further including at least one wiper means (8) that is secured to said neck (7).

5. An assembly (1) according to any preceding claim, in which said applicator head (4) is a flocked tip, a felt, or a brush.

6. An assembly (1) according to claim 5, in which said applicator head is a brush, said brush (4) preferably having a longitudinal axis that is rectilinear.

7. An assembly (1) according to any one of claims 1 to 6, in which the top portion (6b) of the wall (6) of the hollow receptacle (5, 6) is constituted, at least in part, by a rigid material.

8. An assembly (1) according to any one of claims 1 to 6, in which the top portion (6b) of the wall (6) of the hollow receptacle (5, 6) is covered by a part (5) that is constituted, at least in part, by a rigid material.

9. An assembly according to claim 7 or claim 8, in which the rigid material is selected from the group formed by polyethylenes such as low-density polyethylenes, high-density polyethylenes, and mixtures of polyethylenes of different densities; polyoxymethylenes; polypropylene; poly(vinyl chloride); polyesters; polyamides; Nylon^{®}; and mixtures of other plastics such as mixtures of polycarbonate and of polypropylene; and mixtures thereof, the rigid material preferably being made of polyoxymethylene.

10. An assembly (1) according to any preceding claim, in which the flexibility of the bottom portion (6a) of the wall (6) of the hollow receptacle (5, 6) is obtained by the presence of at least one flexible material in its composition.

11. An assembly according to claim 10, in which said flexible material is an elastomer or thermoplastic material such as silicone, fluorinated silicone, butyl rubber, nitrile rubber, VITON^{®}, an ethylene vinyl acetate copolymer (EVA), a polyether amide sequenced copolymer, a polyester elastomer, an ethylene and propylene rubber, a polyurethane, a styrene-ethylene-styrene (SES), a styrene-butadiene-styrene (SBS), a styrene-isoprene-styrene, a styrene/butylene-ethylene/styrene, an optionally-synthetic latex, and a rubber, and mixtures thereof.

12. Use of an assembly (1) according to any preceding claim for applying makeup, in particular for applying makeup to the eyelashes.

13. Use according to claim 12, in which the mascara is thixotropic.

## Patentansprüche

1. Anordnung zum Konditionieren und Auftragen (1) einer Wimperntusche (M), wobei die Anordnung (1) umfasst:
einen hohlen Behälter (5,6), der dazu bestimmt ist, die Wimperntusche (M) zu enthalten, wobei der Behälter eine Haupt-Symmetrieachse (X'X) aufweist und eine Wand (6) umfasst, welche einen Innenraum und eine Öffnung definiert,
wobei wenigstens ein oberer Abschnitt (6b) der Wand (6) versteift ist, und
wobei wenigstens ein unterer Abschnitt (6a) der Wand (6) flexibel und dazu geeignet ist, von einer erweiterten in eine gepresste Stellung verändert zu werden,
Verschluss-Mittel (2,3a), die dazu bestimmt sind, die Öffnung auf ablösbare Weise zu verschließen und
einen Auftrage-Kopf (4), der von einem fest mit den Verschlussmitteln (2,3a) verbundenen Schaft (3b) gehalten ist, wobei der Auftrage-Kopf (4) derart angebracht ist, dass er bei geschlossener Position der Verschlussmittel (2,3a) geeignet ist, in Kontakt mit der Wimperntusche (M) im Inneren des hohlen Behälters (5,6) gebracht zu werden,
wobei die Anordnung (1) **dadurch gekennzeichnet ist, dass** der Auftrage-Kopf (4) in im wesentlichen senkrechter Projektion in Bezug auf die Hauptachse (XX') des hohlen Behälters (5,6) größtenteils gegenüber dem oberen, versteiften Abschnitt (6b) der Wand (6) gelegen ist.

2. Anordnung nach Anspruch 1, wobei der untere Abschnitt (6a) der Wand (6) ein umschlossenes Volumen von zwischen 15% und 60%, vorzugsweise von zwischen 20% und 40% des Volumens des gesamten durch die Wand (6) definierten Raumes des hohlen Behälters (5,6) definiert.

3. Anordnung (1) nach Anspruch 1 oder 2, welche weiterhin wenigstens einen fest mit der Wand (6) verbundenen Hals (7) umfasst.

4. Anordnung (1) nach Anspruch 3, welche weiterhin wenigstens ein fest mit dem Hals (7) verbundenes Abschüttel-Mittel (8) umfasst.

5. Anordnung (1) nach einem der vorhergehenden Ansprüche, wobei der Auftrage-Kopf (4) eine geflockte Feder, ein Filz, eine Bürste oder ein Pinsel ist.

6. Anordnung (1) nach Anspruch 5, wobei der Auftrage-Kopf ein Bürste ist, welche Bürste (4) vorzugsweise eine geradlinige Längsachse aufweist.

7. Anordnung (1) nach einem der Ansprüche 1 bis 6, wobei der obere Abschnitt (6b) der Wand (6) des hohlen Behälters (5,6) wenigstens teilweise aus einem starren Material besteht.

8. Anordnung (1) nach einem der Ansprüche 1 bis 6, wobei der obere Abschnitt (6b) der Wand (6) des hohlen Behälters (5,6) von einem Teil (5) bedeckt ist, das wenigstens teilweise aus einem starren Material besteht.

9. Anordnung nach Anspruch 7 oder 8, wobei das starre Material aus der Gruppe ausgewählt ist, die gebildet ist aus Polyethylenen, wie Polyethylenen niedriger Dichte, Polyethylenen hoher Dichte und Mischungen von Polyethylenen verschiedener Dichten; Polyoxymethylenen, Polypropylen; Polychloridvinyl, Polyesterarten, Polyamiden, Nylonarten und Mischungen anderer Kunststoffe wie Mischungen aus Polycarbonat und Polypropylen und Mischungen daraus, wobei das starre Material vorzugsweise aus Polyoxymethylen besteht.

10. Anordnung (1) nach einem der vorhergehenden Ansprüche, wobei die Flexibilität des unteren Abschnitts (6a) der Wand (6) des hohlen Behälters (5,6) durch das Vorhandensein wenigstens eines flexiblen Materials in seiner Zusammensetzung erhalten wird.

11. Anordnung nach Anspruch 10, wobei das flexible Material ein elastomeres oder thermoplastisches Material ist, wie Silikon, fluoriertes Silikon, Butylkautschuk, Nitrilkautschuk, VITON®, Ethylenvinylacetat-Copolymer (EVA), Polyetheramid-Blockcopolymer, elastomeres Polyester, Ethylen- und Propylenkautschuk, Polyurethan, Styrol-Ethylen-Styrol (SES), Styrol-Butadien-Styrol (SBS), Styrol-Isopren-Styrol, Styrol/ Butylen-Ethylen/Styrol, synthetischer oder nicht-synthetischer Latex und Kautschuk und Mischungen daraus.

12. Verwendung einer Anordnung (1) nach einem der vorhergehenden Ansprüche zum Schminken, vorzugsweise zum Schminken der Wimpern.

13. Verwendung nach Anspruch 12, wobei die Wimperntusche thixotrop ist.
